# EUROPÄISCHE PATENTSCHRIFT

(11) **EP 1 649 111 B1**
(45) Veröffentlichungstag und Bekanntmachung des Hinweises auf die Patenterteilung: **21.05.2014**
(21) Anmeldenummer: 04734669.7
(22) Anmeldetag: 25.05.2004
(51) Int. Cl.: E03C 1/06

(54) **HALTERUNGSANORDNUNG FÜR EINE BRAUSE**
HOLDING DEVICE FOR A SHOWER ATTACHMENT
DISPOSITIF DE RETENUE POUR UNE DOUCHE

(30) Priorität: 29.07.2003 DE 10335652
(43) Veröffentlichungstag der Anmeldung: 26.04.2006
(73) Patentinhaber: Hansgrohe SE, 77761 Schiltach (DE)
(72) Erfinder: LORCH, Werner, 78713 Schramberg (DE)
(74) Vertreter: Patentanwälte Ruff, Wilhelm, Beier, Dauster & Partner
(86) Internationale Anmeldenummer: PCT/EP2004/005591
(87) Internationale Veröffentlichungsnummer: WO 2005/021879

(56) Entgegenhaltungen:
- DE-A- 2 850 647
- DE-A- 3 901 007

## Beschreibung

Die Erfindung betrifft eine Halterungsanordnung für einen Brauseschlauch, insbesondere einen Brauseschlauch bei einem Waschtisch oder dergleichen.

Es ist bekannt, dass insbesondere bei horizontal verlaufenden Waschtischen die Handbrause über einen Schlauch mit Wasser versorgt wird, der durch eine Durchführung im Waschtisch geführt ist. Bei Nichtgebrauch sitzt die Handbrause in der Durchführung selbst, und der Schlauch hängt unterhalb des Waschtischs herab. Häufig ist eine Vorrichtung vorhanden, um den Schlauch wieder durch die Durchführung zurückzuziehen (DE 3901007).

Es hat sich herausgestellt, dass das automatische Zurückziehen des Brauseschlauchs unter Umständen störend sein kann, insbesondere wenn man die Brause nur kurzzeitig aus der Hand legt, um etwas anders zu tun. Dagegen ist das Zurückziehen des Schlauchs an sich sehr sinnvoll.

Weiterhin bekannt ist eine Schlauchbrausearmatur (DE 2850647 A1), bei der der Schlauch automatisch aufgewickelt wird. Es ist eine Bremse vorgesehen, die das Zurückziehen des Schlauchs verhindert und die durch Knopfdruck oder dergleichen entriegelt werden kann.

Bei einer weiteren Schlauchdurchführung wird ein Schlauch zwischen zwei Rollen hindurchgeführt, die einen Bereich verringerten Durchmessers aufweisen. Der Schlauch kann in beide Richtungen durchgezogen werden. Um ihn in einer bestimmten Position festzulegen, muss der Schlauch quer zu seiner Längsrichtung zwischen Abschnitte der beiden Rollen bewegt werden, die einen vergrößerten Durchmesser aufweisen (BE 424812).

Auch bei Kabeltrommeln für elektrische Leitungen ist es bekannt, das Kabel in einer bestimmten Position festzulegen. Eine verschiebbar gelagerte Rolle verklemmte das Kabel. Um die Klemmung zu lösen, muss das Kabel seitlich bewegt werden, um zu verhindern, dass die verschiebbar gelagerte Rolle wieder in ihre Klemmposition gelangt (EP 791553).

Der Erfindung liegt die Aufgabe zu Grunde, eine Möglichkeit zu schaffen, die Gebrauchsvorteile einer solchen Handbrause weiter zu verbessern.

Zur Lösung dieser Aufgabe schlägt die Erfindung eine Halterungsanordnung mit den im Anspruch 1 genannten Merkmalen vor. Weiterbildungen der Erfindung sind Gegenstand von Unteransprüchen.

Bei horizontal verlaufenden Waschtischen, bei denen die Durchführung also senkrecht verläuft, wird der Schlauch häufig auch unter seinem eigenen Gewicht zurückgezogen. Durch die Anordnung einer Festhalteeinrichtung wird es nun möglich, das automatische Zurückziehen zu verhindern. Die hierzu vorgesehene Festhalteeinrichtung ist natürlich nicht nur bei horizontal verlaufenden Waschtischen mit senkrecht verlaufender Durchführung sinnvoll, sondern auch bei allen Arten von Schlauchanordnungen, bei denen ein Zurückziehen des Schlauchs aus Gründen der Praktikabilität gewünscht wird. Die Erfindung verbindet den Vorteil des automatischen Zurückziehens des Schlauchs mit der Möglichkeit, diese Automatik unter bestimmten Umständen auszuschalten.

Erfindungsgemäß kann in Weiterbildung der Erfindung vorgesehen sein, dass die Festhalteeinrichtung an oder in dem Durchführungselement angeordnet ist. Es werden also keine zumindest an der Außenseite sichtbaren zusätzlichen Einrichtungen benötigt, die den Aufbau komplizieren oder verteuern würden.

Die Festhalteeinrichtung dient in erster Linie natürlich dazu, das Zurückziehen des Schlauchs zu verhindern. Es ist aber auch denkbar, eine Festhalteeinrichtung so zu konstruieren, dass sie das Bewegen des Schlauchs in beide Richtungen verhindert.

In nochmaliger Weiterbildung ist vorgesehen, dass die Kupplung zum Lösen oder Betätigen der Festhalteeinrichtung durch Handhaben des Schlauchs selbst betätigbar ist.

Eine andere ebenfalls von der Erfindung vorgeschlagene Möglichkeit besteht darin, die Kupplung so auszugestalten, dass sie durch Ziehen an dem Schlauch gelöst und durch erneutes Ziehen an dem Schlauch wieder betätigt werden.

Die Festhalteeinrichtung kann auf die unterschiedlichsten Arten das Festlegen des Schlauchs in der mindestens einen Richtung erreichen. Da ein Brauseschlauch üblicherweise aus einem gummiartigen Material besteht, kann man zu seiner Festlegung einen Kraftschluss verwenden, der den Brauseschlauch etwas deformiert. Eine relativ einfache Ausgestaltung kann dies erreichen.

Eine andere Möglichkeit, den Brauseschlauch festzuhalten, besteht darin, dass dieser mindestens teilweise formschlüssig gehalten wird. Dies bietet sich bei den üblicherweise gewendelten oder gerippten Brauseschläuchen an.

Da die Festhalteeinrichtung mit Hilfe der Kupplung den Schlauch auch wieder freigeben können soll, kann sie beispielsweise derart ausgebildet sein, dass sie den Schlauch nur in einer bestimmten Drehposition des Schlauchs gegenüber der Festhalteeinrichtung festhält, während sie ihn in einer anderen Drehposition durchlässt. Hier würde die Entkupplung also darin bestehen, den Brauseschlauch oder ein mit dem Brauseschlauch verbundenes Teil um einem bestimmten Winkel zu verdrehen.

Zur Verwirklichung einer solchen Ausgestaltung ist vorgesehen, dass die Festhalteeinrichtung eine Hülse aufweist, die an mindestens einer Position eine nach innen vorspringende Schrägfläche aufweist. Diese Schrägfläche kann als Keilfläche oder als Nocken aufgefasst werden, gegen den ein anderes Teil auflaufen kann, um dadurch den Schlauch festzuhalten.

Im übrigen Umfangsbereich kann die Hülse eine Ausbildung aufweisen, in der der Innendurchmesser nicht verringert ist, also beispielsweise zylindrisch bleibt.

Die Festhalteeinrichtung weist in Weiterbildung eine Klemmhülse auf, die in der Außenhülse begrenzt bewegbar geführt ist und an mindestens einer Umfangsposition einen über den Rest der Klemmhülse nach außen überstehenden Vorsprung aufweist.

Dieser Vorsprung kann mit der Schrägfläche der Außenhülse zur Herstellung der Verklemmung zusammen wirken.

Die Außenhülse der Festlegeeinrichtung kann insbesondere einen Teil des Durchführungselements bilden.

Der Vorsprung der Klemmhülse kann sich beispielsweise nur über einen Teil des Umfangs der Klemmhülse erstrecken, während über den Rest des Umfangs dann kein Vorsprung vorhanden ist. Es können auch mehrere derartige Vorsprünge vorhanden sein.

Mit Vorteil kann die Umfangserstreckung der Vorsprünge oder auch nur eines einzigen Vorsprungs so gewählt werden, dass sie kleiner ist als die Lücke zwischen den Schrägflächen der Außenhülse in Umfangsrichtung gemessen. Dann lässt sich die Klemmhülse in eine Position verdrehen, in der kein Eingriff zwischen den Vorsprüngen und Schrägflächen besteht, was also einer Freigabeposition entspricht. In einer anderen Drehposition tritt der Eingriff dann auf.

In nochmaliger Weiterbildung der Findung ist der Vorsprung in radialer Richtung bewegbar angeordnet, beispielsweise an einem nachgiebigen Teil ausgebildet. Bei seiner radialen Bewegung nach innen kann dann ein mit ihm verbundenes Teil, oder auch seine radiale Innenseite, in einen Kraftschluss und/oder Formschluss mit dem durch die Klemmhülse geführten Schlauch geraten. Das Zusammenwirken zwischen Vorsprung und Schrägfläche führt also gleichzeitig auch zur Festlegung der Klemmhülse an dem Schlauch.

Beispielsweise kann der Vorsprung an einer angeformten Zunge der Klemmhülse ausgebildet sein. Diese Zunge kann zusätzlich noch dazu dienen, einen geringfügigen Kraftschluss zwischen dem Schlauch und der Klemmhülse in Längsrichtung des Schlauchs herzustellen.

Es ist ebenfalls möglich und liegt im Rahmen der Erfindung, dass der mindestens eine Vorsprung an einem getrennten Bauteil ausgebildet ist, das dann an der Klemmhülse angebracht wird. Auch dieses getrennte Bauteil kann so ausgebildet sein, dass die Rückseite des Vorsprungs gleichzeitig den Teil bildet, der mit dem Brauseschlauch in Kraftschluss und/oder Formschluss gelangt.

Die Klemmhülse, die einen Teil der Festhalteeinrichtung bildet, ist so ausgestaltet, dass sie bei Bewegung des Schlauchs mit diesem mindestens in Längsrichtung des Schlauchs mitgenommen wird. Dadurch kann die Kupplung durch Bewegen des Schlauchs betätigt werden.

In nochmaliger Weiterbildung der Erfindung kann zwischen der Außenhülse und der Klemmhülse eine Kulissenführung vorhanden sein, die den mindestens einen Vorsprung der Klemmhülse abwechselnd entweder mit der Schrägfläche der Außenhülse oder mit dem Zwischenraum zwischen den Schrägflächen ausrichtet.

Diese Kulissenführung kann beispielsweise eine Kulisse an der Außenhülse und mindestens einen mit der Kulisse zusammenwirkenden Stift an der Klemmhülse aufweisen. Insbesondere kann die Kulissenführung derart ausgebildet sein, dass sie sich über einen vollen Umfang erstreckt, also das vollständige Verdrehen der Klemmhülse ermöglicht. Die Klemmhülse wird also beim ersten Ziehen des Schlauchs nach außen in eine Position gebracht, von der aus sie beim Zurückziehen des Schlauchs in die Sperrposition gebracht wird. Beim nochmaligen Ziehen des Schlauchs wird die Klemmhülse dann nochmals gedreht, so dass sie dann in die Freigabeposition gelangt.

Es wäre auch denkbar, dass die Klemmhülse auf Grund der Kulissenführung ständig hin und her gedreht wird.

Da zwischen der Klemmhülse und dem Brauseschlauch nur ein geringer Kraftschluss vorhanden ist, führt die ständige Drehung in eine Richtung trotzdem nicht zu einer Tordierung des Schlauchs, da dieser sich immer wieder selbst zurückstellen kann.

Weitere Merkmale, Einzelheiten und Vorzüge der Erfindung ergeben sich aus den Patentansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: schematisch teilweise geschnitten die Anordnung zur Durchführung eines Brauseschlauchs durch eine horizontal verlaufende Platte;
- Figur 2: in vergrößertem Maßstab die Durchführung mit der Halteeinrichtung;
- Figur 3: in vergrößertem Maßstab eine Abwicklung der Kulissenführung;
- Figur 4: die Position zwischen Schlauch und Festhalteeinrichtung in der Freigabeposition;
- Figur 5: die Position des Brauseschlauchs beim Zurückziehen;
- Figur 6: die Position des Brauseschlauchs in der Klemmstellung;
- Figur 7: die perspektivische Ansicht einer auf den Brauseschlauch angeordneten Klemmhülse;
- Figur 8: die Darstellung der Figur 7 mit über der Klemmhülse aufgefädelter Außenhülse;
- Figur 9: eine Seitenansicht einer zweiten Ausführungsform der Klemmhülse;
- Figur 10: einen Längsschnitt durch die Klemmhülse der Figur 9;
- Figur 11: einen Querschnitt durch die Klemmhülse der Figur 9 längs Linie XI-XI;
- Figur 12: einen zweiten Querschnitt durch die Klemmhülse der Figur 9 längs Linie XII-XII;
- Figur 13: einen dritten Querschnitt durch die Klemmhülse der Figur 9 längs Linie XIII-XIII;
- Figur 14: eine perspektivische Ansicht der Klemmhülse der Figur 9 bis 13.

Figur 1 zeigt einen Schnitt durch eine Halterungsanordnung nach der Erfindung. Die Halterungsanordnung enthält ein Durchführungselement 1, das zum Einsetzen in eine Öffnung einer horizontal verlaufenden Platte ausgebildet ist. Das Durchführungselement 1 enthält einen oberhalb der Oberfläche der Platte anzuordnenden Teil 2 mit einer schräg verlaufenden Halterung 3, in die das Konusteil 4 beispielsweise einer Handbrause eingesetzt werden kann. Dieses Konusteil 4 wird in der Halterung 3 festgehalten. Das Konusteil 4 wird von einer Überwurfmutter gebildet, die am Ende eines Brauseschlauchs 5 angebracht ist. Der Brauseschlauch 5 führt durch das Durchführungselement 1 hindurch. Es enthält unterhalb seines sichtbaren Teils 2 einen Stutzen 6, der in einer Auflageschulter 7 endet.

In das Durchführungsteil bzw. seinen Stutzen 6 ist ein Verlängerungsteil 8 von unten her eingesetzt, das mit einem umlaufenden Rand 9 in die Innenseite des Stutzens 6 eingeschnappt ist. Das Verlängerungsteil 8 endet in einem Ansatz mit einem Außengewinde 10, siehe Figur 2. In dieses Außengewinde 10 ist eine Kupplungshülse 11 eines Schutzschlauchs 12 eingeschraubt. Der Schutzschlauch 12 umgibt den Brauseschlauch 5. Der Schutzschlauch 12 enthält in seinem Inneren eine Schraubendruckfeder, die sich am oberen Ende der Kupplungshülse 11 abstützt, während sie am unteren Ende an einem Verbindungsteil des Brauseschlauchs 5 mit einem Anschluss abgestützt ist. Die Schraubendruckfeder 13, die nur angedeutet ist, versucht, den Brauseschlauch 5 gerade zu richten und zieht diesen dadurch nach unten, so dass die Konusmunter 4 in die Halterung 3 eingezogen wird.

Innerhalb des Verlängerungsteils 8 ist eine Außenhülse 14 einer Festhalteeinrichtung eingesetzt, die aus einem oberen Teil 14 a und einem unteren Teil 14 b zusammengesetzt ist. Der Oberteil 14 a enthält in seinem oberen Bereich eine geschwungene Innenwand 15, an der der Brauseschlauch anliegt. Im Bereich des unteren Endes enthält der untere Teil 14 b der Außenhülse mehrere nach innen gerichtete Vorsprünge 16, von denen in Figur 2 zwei zu sehen sind. Zwischen dem oberen und unteren Teil 14 a, 14 b der Außenhülse 14 ist eine Kulissenführung 17 angeordnet, die mehrere Zacken und zwischen den Zacken Vertiefungen aufweist. Eine Abwicklung der Kulissenführung 17 ist in Figur 3 dargestellt.

Die Form der Kulisse wird nun unter Bezugnahme auf Figur 3 erläutert. Die untere Kulisse beginnt, rechts anfangend, mit einem schrägen Kurvenzug 18, an den sich ein U mit parallelen Schenkeln anschließt. Der folgende Schenkel 19 verläuft wieder parallel zur Längsrichtung und endet in einer Spitze 20, von der aus der Kurvenzug sich wiederholt.

Die gegenüberliegende Kulisse verläuft ähnlich, wobei jedoch der schräg verlaufende Abschnitt über eine Bogenform in den parallel zur Längsrichtung verlaufenden Abschnitt übergeht.

Die Spitzen 20 jeder Kulisse liegen etwa mittig zwischen den Spitzen 20 der jeweils anderen Kulisse. Die beiden Kulissen sind also sozusagen auf Lücke angeordnet.

Ein angedeuteter Zapfen 21, der in der unteren Kulisse liegt, gelangt beim Hochschieben auf die schräge Kurve und rutscht dann weiter in die tiefste Stelle der anderen Kulisse, von wo aus er dann wieder in die nächste Vertiefung der Kulisse geschoben wird. Beim Auf- und Abschieben eines angedeuteten Zapfens 21 wird dieser also jeweils um eine Vertiefung weiter geschoben. Dieses stellt also einen Fortschaltmechanismus dar.

Die Figuren 4 bis 6 zeigen nun das Zusammenwirken des Schlauchs 5, einer Klemmhülse 22 und der Außenhülse 14 in verschiedenen Stadien. Auf der Außenseite des Schlauchs 5 ist eine Klemmhülse 22 angeordnet, die an dem Schlauch 5 kraftschlüssig festgelegt ist. Dies sieht man am besten in Figur 7. Wird nun der Schlauch aus dem Durchführungselement herausgezogen, so wird die Klemmhülse 22 nach oben geschoben, bis sie an einer Schulter 23 der Außenhülse zur Anlage kommt. Dadurch ist ihr weiteres Verschieben begrenzt. Der Schlauch 5 kann weiter aus dem Durchführungselement herausgezogen werden. Da die Kraft, mit der die Klemmhülse an dem Schlauch 5 festlegt, nur gering ist, wird das weitere Herausziehen des Schlauchs 5 kaum behindert.

Wird nun der Schlauch durch die erwähnte Feder 13 wieder in das Durchführungselement hinein gezogen, beispielsweise weil der Benutzer die Handbrause los lässt, so gibt es grundsätzlich zwei Möglichkeiten, wie der weitere Verfahrensablauf ist. Je nach Ausgangsstellung des Zapfens 21 in der Kulisse kann jetzt die in Figur 5 dargestellte Stellung auftreten, bei der die Klemmhülse 22 nach unten geschoben wird. In dieser Position kann der Schlauch vollständig und ohne Behinderung durch das Durchführungselement durchgezogen werden.

In einer anderen Positionen, bei der die Klemmhülse 22 um die Längsachse des Schlauchs etwas verdreht ist, tritt die in Figur 6 dargestellte Bedingung ein. Hier liegen Teile der Klemmhülse 23 an den erwähnten Vorsprüngen 16 an der Innenseite der Außenhülse 14 an, so dass diese Teile jetzt auf dem Schlauch angepresst werden und diesen festlegen. Dies stellt also die Sperrstellung der Festhalteeinrichtung dar, bei der der Schlauch nicht weiter durch das Durchführungselement hindurchgezogen werden kann.

Es wurde bereits auf die Figur 7 verwiesen, wo dargestellt ist, wie die Klemmhülse 22 auf der Außenseite des Schlauchs 5 angeordnet ist. Die Klemmhülse weist, etwa mittig zwischen den beiden Zapfen 21, Einschnitte mit federnden Zungen 24 auf. Diese federnden Zungen 24 sind an ihrem oberen der Handbrause zugeordneten Ende einstückig an der Klemmhülse 22 angeformt, im Bereich ihres unteren Endes aber frei. Sie stehen im Bereich ihres unteren Endes etwas über die Außenkontur der Klemmhülse 22 vor. Auf Grund der Materialeigenschaften sind diese Zungen 24 etwas federnd, so dass die im Vergleich zwischen den Figuren 4 und 6 zu sehenden Verformungen leicht möglich sind.

Innerhalb des Durchführungselements ist die Außenhülse angeordnet, die bei der Darstellung der Figur 8 auf die Klemmhülse 22 aufgesetzt ist. Hier ist zu sehen, dass die Zapfen 21 in die Kulisse an der Kulissenführung eingreifen. Eine Axialbewegung des Schlauchs 5 führt also dazu, dass die Klemmhülse jeweils bei ihrer axialen Verschiebung auch verdreht wird.

Die an den Enden der Zungen 24 gebildeten Vorsprünge 25 weisen eine Umfangserstreckung auf, die dem Abstand zwischen zwei nach innen gerichteten Schrägflächen 16 der Außenhülse 14 etwa gleich ist. Dadurch kann, je nach Orientierung, der Vorsprung 25 mit den Zwischenräumen zwischen den Schrägflächen 16 fluchten, siehe Figur 5, so dass der Schlauch durch die Klemmhülse hindurch geschoben werden kann.

Bei einer Verdrehung geraten dann die Vorsprünge 25 der Zungen 24 in eine Winkelposition, wo sie mit den Schrägflächen 16 fluchten. Dies stellt die Figur 6 dar. Hier liegen die Vorsprünge 25 an den Schrägflächen 16 an. Je stärker an dem Schlauch nach unten gezogen wird, desto stärker ist die radiale Beaufschlagung des Schlauchs nach innen und damit seine Festlegung.

Die Festhalteeinrichtung arbeitet also wie folgt. Zunächst wird der Schlauch herausgezogen, was aus allen Positionen her möglich ist. Beim Zurückziehen des Schlauchs nach unten, hervorgerufen durch die Feder 13, wird beispielsweise die Position der Figur 6 erreicht, die ein Festhalten des Schlauchs darstellt. Um den Schlauch dann wieder freizugeben, braucht der Benutzer nur kurz am Schlauch zu ziehen, bis die Klemmhülse mit ihren Zapfen 21 durch die Kulissenführung so weit verdreht ist, dass beim Loslassen die Position der Figur 5 eingenommen ist. Dann kann der Schlauch 5 ungehindert durch die Klemmhülse und damit durch die Durchführung gezogen werden.

Während bei der Ausführungsform der Figuren 4 bis 8 die Vorsprünge 25 an den Enden von einstückigen Zungen 24 angeordnet sind, zeigen die folgenden Figuren eine Klemmhülse, die etwas anders aufgebaut ist.

Ähnlich wie bei der vorhergehenden Ausführungsform besteht die Klemmhülse 32 aus zwei Teilen, die identisch aufgebaut sind und zusammengeschnappt werden können. Die Klemmhülse 32 weist an ihrer Außenseite zwei diametral angeordnete Zapfen 21 auf, die die gleiche Funktion wie bei der vorhergehenden Ausführungsform aufweisen. In den Einschnitten sind wiederum zungenartige Ausbildungen 34 angeordnet, die aber an beiden Stirnseiten einstückig mit der Klemmhülse 32 verbunden sind. Diese leicht nach innen vorgeformten Zungen 34 dienen ausschließlich der Festlegung der Klemmhülse 32 an dem Schlauch. Diese Festlegung ist erforderlich, damit das Weiterschalten der Klemmhülse durch die Kulissenführung überhaupt möglich ist.

Die Klemmhülse 32 weist in ihrem unteren, das heißt dem Installationsende des Schlauchs zugeordneten Endbereich eine umlaufende Nut 35 auf, in die eine Spange 36 eingeschnappt ist. Die Spange 36 erstreckt sich über etwa den halben Umfang. Sie ist durch die Nut 35 in axialer Richtung festgelegt. Sie weist im Bereich ihrer beiden Enden je einen Vorsprung 37 auf, siehe Figur 11, wobei der Vorsprung 37 so dimensioniert ist, dass er über den sonstigen Umfang der Klemmhülse im unteren Bereich vorspringt. Die beiden Vorsprünge 37 übernehmen die Aufgabe der Vorsprünge 25 bei der Ausführungsform nach Figur 4 bis 7. Auf der den Vorsprüngen gegenüberliegenden Innenseiten der Spangen 36 sind zwei in axial Richtung versetzte Rippen 38 ausgebildet, wobei der Axialversatz dieser beiden Rippen 38 etwa der halben Ganghöhe der Wendelung eines üblichen Brauseschlauchs entspricht. Man kann den Figuren 4 bis 7 entnehmen, dass der Brauseschlauch eine Art Gewindegang aufweist. Beim Verschieben der Vorsprünge 37 nach innen gelangen die Rippen 38 zwischen zwei Windungen des Brauseschlauchs 5 zu liegen, so dass sie auf diese Weise eine formschlüssige Festlegung des Brauseschlauchs gegenüber der Klemmhülse 32 erreichen.

Die Figur 13, die ähnlich wie die Figuren 11 und 12 einen Querschnitt durch die Klemmhülse 32 zeigt, stellt dar, wie die beiden Teile der Klemmhülse aneinander befestigt werden. Jede Hälfte einer Klemmhülse weist einen federnden Vorsprung 38 auf, der mit einer Nase hinter einen Hinterschnitt der jeweils anderen Hälfte der Klemmhülse eingreift.

Figur 14 zeigt nochmals perspektivisch eine Klemmhülse 32 der Ausführungsform nach den Figuren 9 bis 13.

## Patentansprüche

1. Halterungsanordnung für einen Brauseschlauch (5), mit
1.1 einem Durchführungselement (1),
1.2 einem durch das Durchführungselement (1) hindurch geführten Brauseschlauch (5),
1.3 einer Festhalteeinrichtung zum Festlegen des Brauseschlauchs (5) gegen eine Bewegung in mindestens einer Richtung, sowie mit
1.4 einer lösbaren Kupplung zum Kuppeln bzw. Entkuppeln des Schlauchs (5) mit der Festhalteeinrichtung, wobei
1.5 die Festhalteeinrichtung an dem Durchführungselement (1) angeordnet ist und
1.6 die Kupplung durch Handhaben des Schlauchs (5) betätigbar ist, **dadurch gekennzeichnet, dass**
1.7 die Festhalteeinrichtung eine in dem Durchführungselement angeordnete Außenhülse (14), die
1.8 an mindestens einer Position eine nach innen vorspringende Schrägfläche (16) aufweist, und
1.9 eine in der Außenhülse (14) begrenzt bewegbar geführte Klemmhülse (22) aufweist, die
1.10 bei der Bewegung des Schlauchs in dessen Längsrichtung mitgenommen wird und
1.11 an mindestens einer Umfangsposition einen nach außen überstehenden Vorsprung (25, 37) aufweist, der
1.12 bei Anliegen an der Schrägfläche radial nach innen beaufschlagt ist und dadurch den Brauseschlauch (5) festklemmt.

2. Haltungsanordnung nach Anspruch 1, bei der die Kupplung durch Ziehen an dem Brauseschlauch (5) lösbar und durch erneutes Ziehen einrückbar ist.

3. Haltungsanordnung nach Anspruch 1 oder 2, bei der die Festlegung des Brauseschlauchs (5) mindestens teilweise kraftschlüssig, insbesondere durch Verformen des Schlauchs (5) erfolgt.

4. Halterungsanordnung nach einem der vorhergehenden Ansprüche, bei der bei einem gerippten oder gewendelten Brauseschlauch (5) die Festlegung mindestens teilweise formschlüssig geschieht.

5. Haltungsanordnung nach einem der vorhergehenden Ansprüche, bei der die Festhalteeinrichtung derart ausgebildet ist, dass sie den Brauseschlauch (5) nur in einer bestimmten Drehposition festlegt und in einer anderen Drehposition durchlässt.

6. Haltungsanordnung nach einem der vorhergehenden Ansprüche, bei der die Außenhülse (14) im übrigen Umfangsbereich eine den Innendurchmesser nicht verringernde Ausbildung aufweist.

7. Halterungsanordnung nach Anspruch 6, bei der die Umfangserstreckung des Vorsprungs (25, 37) kleiner als die Umfangserstreckung eines von den Schrägflächen (16) freien Abschnitts der Außenhülse (14) ist.

8. Haltungsanordnung nach einem der vorhergehenden Ansprüche, bei der der Vorsprung (25, 37) in radialer Richtung nachgiebig ausgebildet ist.

9. Haltungsanordnung nach einem der vorhergehenden Ansprüche, bei der der Vorsprung (25) an einer angeformten Zunge (24) der Klemmhülse (22) ausgebildet ist.

10. Haltungsanordnung nach einem der Ansprüche 1 bis 8, bei der der Vorsprung (37) an einem getrennten Bauteil ausgebildet ist.

11. Haltungsanordnung nach einem der vorhergehenden Ansprüche, mit einer Kulissenführung zwischen der Außenhülse (14) und der Klemmhülse (22, 32), die den mindestens einen Vorsprung (25, 37) der Klemmhülse (22, 32) abwechselnd mit der mindestens einen Schrägfläche (16) und dem Zwischenraum zwischen der mindestens einen Schrägfläche (16) ausrichtet.

12. Haltungsanordnung nach Anspruch 11, bei der die Kulissenführung eine Kulisse an der Außenhülse (14) und mindestens einen Stift (21) an der Klemmhülse (22, 32) aufweist.

13. Haltungsanordnung nach Anspruch 11 oder 12, bei der die Kulissenführung eine vollständige Umdrehung der Klemmhülse (22, 32) erlaubt.

## Claims

1. Holding device for a shower hose (5), comprising
1.1 a feed-through element (1),
1.2 a shower hose (5) led through the feed-through element (1),
1.3 a retaining mechanism for securing the shower hose (5) against a movement in at least one direction, and further comprising
1.4 a detachable coupling for coupling or decoupling the hose (5) with the retaining mechanism, wherein
1.5 the retaining mechanism is disposed on the feed-through element (1), and
1.6 the coupling can be actuated by manipulation of the hose (5), **characterized in that**
1.7 the retaining mechanism has an outer sleeve (14) which is arranged in the feed-through element, and,
1.8 at one position at least, has an inwardly projecting oblique surface (16), and
1.9 has a clamping sleeve (22), which is guided in the outer sleeve (14) so as to be movable to a limited degree, and,
1.10 when the hose is moved, is carried along with it in its longitudinal direction, and,
1.11 at one circumferential position at least, has an outwardly protruding projection (25, 37), which,
1.12 when bearing against the oblique surface, is pushed radially inwards and as a result clamps the shower hose (5).

2. Holding device according to Claim 1, in which the coupling can be released by pulling on the shower hose (5) and engaged by renewed pulling.

3. Holding device according to Claim 1 or 2, in which the shower hose (5) is secured at least partially by force closure, especially by deformation of the hose (5).

4. Holding device according to one of the preceding claims, in which, in the case of a ribbed or coiled shower hose (5), the securement is realized at least partially by form closure.

5. Holding device according to one of the preceding claims, in which the retaining mechanism is configured such that it secures the shower hose (5) only in a certain rotary position and in another rotary position lets it through.

6. Holding device according to one of the preceding claims, in which, in the rest of the circumferential region, the outer sleeve (14) has a configuration in which the internal diameter is not reduced.

7. Holding device according to Claim 6, in which the circumferential extent of the projection (25, 37) is smaller than the circumferential extent of a portion of the outer sleeve (14) which is free from the oblique surfaces (16).

8. Holding device according to one of the preceding claims, in which the projection (25, 37) is configured so as to be flexible in the radial direction.

9. Holding device according to one of the preceding claims, in which the projection (25) is configured on a molded-on tongue (24) of the clamping sleeve (22).

10. Holding device according to one of Claims 1 to 8, in which the projection (37) is configured on a separate component.

11. Holding device according to one of the preceding claims, comprising a connecting link guide between the outer sleeve (14) and the clamping sleeve (22, 32), which aligns the at least one projection (25, 37) of the clamping sleeve (22, 32) alternately with the at least one oblique surface (16) and the interspace between the at least one oblique surface (16).

12. Holding device according to Claim 11, in which the connecting link guide has a connecting link on the outer sleeve (14) and at least one pin (21) on the clamping sleeve (22, 32).

13. Holding device according to Claim 11 or 12, in which the connecting link guide allows a full rotation of the clamping sleeve (22, 32).

## Revendications

1. Ensemble de maintien pour un tuyau de douche (5), comprenant
1.1 un élément de passage (1),
1.2 un tuyau de douche (5) guidé à travers l'élément de passage (1),
1.3 un dispositif de retenue pour fixer le tuyau de douche (5) de manière à empêcher un déplacement dans au moins une direction ainsi que
1.4 un accouplement détachable pour accoupler le tuyau (5) au dispositif de retenue ou pour l'en désaccoupler,
1.5 le dispositif de retenue étant disposé sur l'élément de passage (1) et
1.6 l'accouplement pouvant être actionné par manipulation du tuyau (5),
**caractérisé en ce que**
1.7 le dispositif de retenue comprend un manchon extérieur (14) disposé dans l'élément de passage, lequel manchon extérieur
1.8 comprend en au moins une position une surface oblique (16) faisant saillie vers l'intérieur, et
1.9 un manchon de serrage (22) guidé de manière à pouvoir être déplacé de manière limitée dans le manchon extérieur (14), lequel manchon de serrage
1.10 est entraîné dans la direction longitudinale du tuyau lors du déplacement de celui-ci et
1.11 comprend en au moins une position périphérique une saillie (25, 37) faisant saillie vers l'extérieur, laquelle
1.12 est sollicitée radialement vers l'intérieur lors de l'application contre la surface oblique et serre ainsi fixement le tuyau de douche (5).

2. Ensemble de maintien selon la revendication 1, dans lequel l'accouplement peut être détaché par traction sur le tuyau de douche (5) et peut être engagé par une nouvelle traction.

3. Ensemble de maintien selon la revendication 1 ou 2, dans lequel la fixation du tuyau de douche (5) s'effectue au moins partiellement par engagement par force, en particulier par déformation du tuyau (5).

4. Ensemble de maintien selon l'une quelconque des revendications précédentes, dans lequel, dans le cas d'un tuyau de douche (5) nervuré ou en spirale, la fixation se produit au moins partiellement par engagement par coopération de formes.

5. Ensemble de maintien selon l'une quelconque des revendications précédentes, dans lequel le dispositif de retenue est réalisé de telle sorte qu'il ne fixe le tuyau de douche (5) que dans une position en rotation déterminée et qu'il le laisse passer dans une autre position en rotation.

6. Ensemble de maintien selon l'une quelconque des revendications précédentes, dans lequel le manchon extérieur (14) présente, dans le reste de la région périphérique, une configuration ne réduisant pas le diamètre intérieur.

7. Ensemble de maintien selon la revendication 6, dans lequel l'étendue périphérique de la saillie (25, 37) est plus petite que l'étendue périphérique d'une portion du manchon extérieur (14) dépourvue des surfaces obliques (16).

8. Ensemble de maintien selon l'une quelconque des revendications précédentes, dans lequel la saillie (25, 37) est réalisée de manière flexible dans la direction radiale.

9. Ensemble de maintien selon l'une quelconque des revendications précédentes, dans lequel la saillie (25) est réalisée sur une languette moulée (24) du manchon de serrage (22).

10. Ensemble de maintien selon l'une quelconque des revendications 1 à 8, dans lequel la saillie (37) est réalisée sur un composant séparé.

11. Ensemble de maintien selon l'une quelconque des revendications précédentes, comprenant un guide à coulisse entre le manchon extérieur (14) et le manchon de serrage (22, 32), lequel aligne l'au moins une saillie (25, 37) du manchon de serrage (22, 32) en alternance avec l'au moins une surface oblique (16) et l'espace intermédiaire entre l'au moins une surface oblique (16).

12. Ensemble de maintien selon la revendication 11, dans lequel le guide à coulisse comprend une coulisse sur le manchon extérieur (14) et au moins une goupille (21) sur le manchon de serrage (22, 32).

13. Ensemble de maintien selon la revendication 11 ou 12, dans lequel le guide à coulisse permet une rotation complète du manchon de serrage (22, 32).
